# EUROPÄISCHE PATENTANMELDUNG

(11) **EP 4 403 854 A1**
(43) Veröffentlichungstag der Anmeldung: **24.07.2024**
(21) Anmeldenummer: 24152039.4
(22) Anmeldetag: 16.01.2024
(51) Int. Cl.: F25D 21/14

(54) **KÜHL- UND/ODER GEFRIERGERÄT**

(30) Priorität: 20.01.2023 DE 102023101396; 13.03.2023 DE 102023106145
(71) Anmelder: Liebherr-Hausgeräte Ochsenhausen GmbH, 88416 Ochsenhausen (DE)
(72) Erfinder: Hiemeyer, Jochen, 97753 Karlstadt (DE); Kerstner, Martin, 97080 Würzburg (DE); Freitag, Michael, 97291 Thüngersheim (DE)
(74) Vertreter: Herrmann, Uwe

(57) **Zusammenfassung**

Die vorliegende Erfindung betrifft ein Kühl- und/oder Gefriergerät, vorzugsweise Mehrzonen-Kühl- und/oder Gefriergerät mit Vakuumwärmedämmung, mit mindestens einem Korpus mit mindestens einem Innenbehälter, mindestens einem Verdampfer, mindestens einer Türdichtung und mindestens einem Tauwasserablauf, wobei der Tauwasserablauf zumindest einmal durch den Bereich der Dichtungsebene verläuft, wobei das Gerät mindestens eine Außenwand umfasst, wobei der Tauwasserablauf zumindest abschnittsweise zwischen dem Innenbehälter und der Außenwand angeordnet ist und zumindest abschnittsweise an dem Innenbehälter und/oder an der Außenwand verläuft.

## Beschreibung

Die vorliegende Erfindung betrifft ein Kühl- und/oder Gefriergerät, vorzugsweise Mehrzonen-Kühl- und/oder Gefriergerät mit Vakuumwärmedämmung, mit mindestens einem Korpus mit mindestens einem Innenbehälter, mindestens einem Verdampfer, mindestens einer Türdichtung und mindestens einem Tauwasserablauf, wobei der Tauwasserablauf zumindest einmal durch den Bereich der Dichtungsebene verläuft.

Kühl- und/oder Gefriergeräte aus dem Stand der Technik, bei denen ein wesentlicher Teil der Isolationswirkung durch Vakuumdämmung übernommen wird, sind aufgrund wachsender Energieeffizienzanforderungen vorteilhaft. Die Anwendung von Vakuumdämmung hat dabei auch Konsequenzen auf die Gestaltung des Kältesystems, wie zum Beispiel in der EP 3 371 530 A2 beschrieben.

Die in der EP 3 371 530 A2 aufgezeigte Lösung mit Sockelaggregat kann bei Kühl- und/oder Gefriergeräte mit nur einem Kompartiment, welches ein Kühlkompartiment bzw. Kühlteil oder ein Gefrierkompartiment bzw. Gefrierteil sein kann, gut eingesetzt werden. Durch ein einschiebbares Sockelmodul, in dem die Kälteleitungen nicht durch den Vakuumkörper gehen, bietet das Konzept hinsichtlich Wartung, Reparatur und Recycling Vorteile.

Bekannt sind auch Mehrzonen-Kühl- und/oder Gefriergeräte mit Vakuumdämmung und mit mehreren Kompartimenten bzw. Temperaturzonen in denen jeweils andere Temperaturen herrschen. Beispielsweise sind Mehrzonen-Kühl- und/oder Gefriergeräte mit Vakuumdämmung und einem Kühl- sowie einem Gefrierteil bekannt. Allerdings besteht dort die Herausforderung, das Kondenswasser bzw. Tauwasser aus dem Kühlteil aus dem Gerät zu leiten.

Bei konventionell mittels Schaumdämmung gedämmten Kühl- und/oder Gefriergeräten befindet sich zu diesem Zweck ein Durchbruch durch die Dämmung an der Rückwand des Gerätes. Durch diesen Durchbruch wird das Tauwasser entweder auf der Rückwand oder im Schaum nach unten geleitet, wo es üblicherweise im Bereich des Kompressors oder des Verflüssigers gesammelt wird und verdunstet.

Bei Vollvakuumgeräten stellt ein Durchbruch durch die Vakuumdämmung eine wesentliche Prozesskomplexität und dadurch einen großen Kostenpunkt dar.

Vor diesem Hintergrund liegt der vorliegenden Erfindung die Aufgabe zugrunde, ein oben genanntes Kühl- und/oder Gefriergerät in vorteilhafter Weise weiterzubilden, insbesondere eine Ableitung von Tauwasser aus dem Kühlteil bereitzustellen, ohne eine Durchführung durch einen Vakuumdämmkörper zu benötigen.

Diese Aufgabe wird durch den Gegenstand mit den Merkmalen des unabhängigen Anspruchs 1 gelöst. Vorteilhafte Weiterbildungen der Erfindung sind Gegenstand der abhängigen Ansprüche.

Demnach ist erfindungsgemäß vorgesehen, dass das Gerät mindestens eine Außenwand umfasst, wobei der Tauwasserablauf zumindest abschnittsweise zwischen dem Innenbehälter und der Außenwand angeordnet ist und zumindest abschnittsweise an dem Innenbehälter und/oder an der Außenwand verläuft.

Der Bereich der Dichtungsebene ist vorzugsweise der Bereich des Korpus, der sich zwischen einer ersten Ebene, die durch die Berührebene von Türdichtung und Korpus gebildet wird und einer zweiten Ebene parallel zu der ersten Ebene befindet, wobei die zweite Ebene von der ersten Ebene um einen bestimmten Betrag nach hinten, d.h. zur Rückwand hin versetzt ist.

Der Betrag kann beispielsweise in einem Bereich von 5 cm bis 15 cm liegen. Ein exemplarischer Wert ist 10 cm.

Zwischen der ersten und der zweiten Ebene befindet sich der genannte Bereich der Dichtungsebene, welcher ein Volumen darstellt.

Der Betrag kann auch so gewählt werden, dass der Tauwasserablauf Platz in dem Bereich findet, wenn der Tauwasserablauf nahe der vorderen Seite des Gerätes platziert wird. In anderen Worten wird der Tauwasserablauf vorzugsweise durch einen vorderen Bereich des Kühl- und/oder Gefriergeräts geführt, wobei der vordere Bereich vorzugsweise das vordere Drittel oder das vordere Viertel oder das vordere Achtel des Gerätes bezeichnet.

Der Bereich der Dichtungsebene kennzeichnet in anderen Worten das Volumen des Gehäuses, welches sich zwischen der Ebene, auf der die Türdichtung am Gehäuse aufliegt, und einer Ebene parallel dazu, z.B. 10 cm weiter nach hinten in Richtung Gehäusekorpus versetzt, ergibt.

Bei der Vakuumdämmung handelt es sich vorzugsweise um eine Vollvakuumdämmung, d.h. um einen (oder mehrere) den Innenbehälter auf dessen Außenseite umgebenden Körper, der eine Hochbarrierefolie aufweist, die mit einem Stützmaterial gefüllt ist, wie z.B. mit Perlit, und in der Vakuum herrscht.

Die Außenwand umfasst vorzugsweise ein zumindest teilweise metallisches Blech, insbesondere ein Stahlblech.

Vorzugsweise ist vorgesehen, dass der Innenbehälter oder die Außenwand eine, vorzugsweise vertikal verlaufende, Kante oder Umkantung aufweist und der Tauwasserablauf zumindest abschnittsweise in, an und/oder im Bereich der Kante oder Umkantung verläuft, wobei die Kante oder Umkantung vorzugsweise in einem vorderen Bereich des Geräts angeordnet ist.

In einer vorteilhaften Ausführungsform ist vorgesehen, dass der Tauwasserablauf einen Schlauch und/oder ein Rohr umfasst, wobei der Schlauch und/oder das Rohr vorzugsweise zumindest teilweise aus Kunststoff bestehen.

In einer bevorzugten Ausgestaltung der Erfindung ist ein Sieb vorhanden, dass angeordnet ist, um das Eindringen von Feststoffen in den Tauwasserablauf und somit dessen Verstopfen zu verhindern. Unter dem Begriff "Sieb" ist jedes beliebige Rückhaltemittel zu verstehen, dass diese Funktion erfüllt. Das Sieb kann an oder vor dem Einlass des Rohres, Schlauches etc. angeordnet sein.

Vorzugsweise ist vorgesehen, dass der Tauwasserablauf zumindest abschnittsweise in einem thermischen Kontakt zu der Außenwand steht und/oder dass die Außenwand vorzugsweise ein Metallblech umfasst.

In einer vorteilhaften Ausführungsform ist vorgesehen, dass das Gerät Mittel aufweist, welche derart ausgebildet und vorzugsweise an der Außenwand und/oder am Innenbehälter und am Tauwasserablauf, angeordnet sind, dass der Tauwasserablauf zumindest abschnittsweise an die Außenwand und/oder den Innenbehälter gedrückt wird.

Vorzugsweise ist vorgesehen, dass der Tauwasserablauf eine, vorzugsweise automatisiert, steckbare Verbindung aufweist.

In einer vorteilhaften Ausführungsform ist vorgesehen, dass der Tauwasserablauf einen ersten und einen zweiten Teil umfasst, wobei der erste Teil eine konische Öffnung umfasst, die derart ausgebildet ist, dass der zweite Teil in die Öffnung einfädeln kann.

Vorzugsweise ist vorgesehen, dass der erste Teil zumindest abschnittsweise an der Außenwand angeordnet ist und der zweite Teil zumindest abschnittsweise an dem Innenbehälter angeordnet ist.

In einer vorteilhaften Ausführungsform ist vorgesehen, dass der Tauwasserablauf zumindest abschnittsweise von einem hinteren Bereich des Geräts zu einem vorderen Bereich des Geräts verläuft und dabei ein Gefälle aufweist.

Vorzugsweise ist vorgesehen, dass der Tauwasserablauf mit einer, vorzugsweise in einem hinteren Bereich des Geräts angeordneten Ablaufrinne verbunden ist, wobei die Ablaufrinne und der Tauwasserablauf derart verbunden sind, dass Tauwasser aus der Ablaufrinne in den Tauwasserablauf fließen kann.

In einer vorteilhaften Ausführungsform ist vorgesehen, dass der Tauwasserablauf nicht durch die Vakuumwärmedämmung verläuft und/oder dass der Tauwasserablauf zumindest abschnittsweise zwischen dem Innenbehälter oder der Außenwand und der Vakuumwärmedämmung angeordnet ist.

Der Tauwasserablauf verläuft vorzugsweise nicht in einen Bereich, der eine Temperatur unterhalb von 0 °C aufweist, da das das Tauwasser sonst einfrieren würde. Außerdem ist vorzugsweise eine automatisierbare Fertigung des Tauwasserablaufs gegeben, insbesondere um den Fertigungsbedingungen für Vollvakuumgeräte zu genügen.

Das Gerät weist vorzugsweise ein Kühlteil und ein Gefrierteil auf, wobei das Kühlteil vorzugsweise über dem Gefrierteil angeordnet ist. Das Tauwasser fällt vorzugsweise im Kühlteil an und wird aus diesem abgeführt.

Es kann vorgesehen sein, dass die Abführung von Tauwasser aus dem Kühlteil zumindest abschnittsweise entlang einer Vorderkante des Geräts erfolgt und/oder nicht durch die Vakuumwärmedämmung verläuft.

Es kann ferner vorgesehen sein, dass Tauwasser an einer kalten Rückwand anfällt und zwischen Innenbehälter und Außenwand bzw. Vakuumwärmedämmung über einen Schlauch oder ein Rohr zur Vorderkante des Geräts gebracht wird, wobei im Schlauch oder Rohr ein Gefälle vorliegt. Der Tauwasserablauf kann im Bereich des Kühlteil innerhalb der Vakuumwärmedämmung verlaufen.

Es kann ferner vorgesehen sein, dass im Bereich des Übergangs von Innenbehälter und Außenwand eine automatisiert steckbare Rohr- oder Schlauchverbindung vorliegt, durch welches das Tauwasser aus dem Kühlteil abläuft.

Das Tauwasser kann auch als Kondenswasser bezeichnet werden.

Es kann ferner vorgesehen sein, dass der Ablauf von Tauwasser im Bereich des Gefrierteils im Bereich einer vorderen Eckumkantung der Außenwand erfolgt. Der Tauwasserablauf kann im Bereich des Gefrierteils außerhalb der Vakuumwärmedämmung verlaufen.

Es kann ferner vorgesehen sein, dass der Tauwasserablauf am Innenbehälter zum Geräteboden geführt wird, wobei der Tauwasser in engem thermischen Kontakt zur Außenwand steht.

Es kann ferner vorgesehen sein, dass der Tauwasserablauf am Innenbehälter als Kunststoffrohr vorliegt, welches durch Klammern oder Strukturen am Innenbehälter in Richtung der Außenwand gedrückt wird.

Es kann ferner vorgesehen sein, dass der außenwandseitige Teil des Tauwasserablaufs eine konische Öffnung aufweist, in die der innenbehälterseitige Teil einfädelt.

An dieser Stelle wird darauf hingewiesen, dass die Begriffe "ein" und "eine" nicht zwingend auf genau eines der Elemente verweisen, wenngleich dies eine mögliche Ausführung darstellt, sondern auch eine Mehrzahl der Elemente bezeichnen können. Ebenso schließt die Verwendung des Plurals auch das Vorhandensein des fraglichen Elementes in der Einzahl ein und umgekehrt umfasst der Singular auch mehrere der fraglichen Elemente. Weiterhin können alle hierin beschriebenen Merkmale der Erfindung beliebig miteinander kombiniert oder voneinander isoliert beansprucht werden.

Weitere Vorteile, Merkmale und Effekte der vorliegenden Erfindung ergeben sich aus der nachstehenden Beschreibung bevorzugter Ausführungsbeispiele unter Bezugnahme auf die Figuren, in welchen gleiche oder ähnliche Bauteile durch dieselben Bezugszeichen bezeichnet sind. Hierbei zeigen:
- Fig. 1:: einen seitlichen Schnitt durch eine Ausführungsform eines erfindungsgemäßen Kühl- und/oder Gefriergeräts.
- Fig. 2:: einen horizontalen Schnitt durch eine Ausführungsform eines erfindungsgemäßen Kühl- und/oder Gefriergeräts.

In Fig. 1 ist ein Mehrzonen-Kühl- und/oder Gefriergerät 100 mit einem vakuumgedämmten Korpus 10, vakuumgedämmten Türen 20 und 30 sowie einem Trennboden 40 gezeigt. Der Trennboden 40 trennt das Kühlteil 50 vom Gefrierteil 60. Unten im Gerät 100 ist Kältetechnik 70 angeordnet.

Mit IT ist schematisch eine 0 °C-Isotherme bezeichnet. Unter bzw. innerhalb dieser Isotherme IT weist das Gerät eine Temperatur unter 0 °C auf, wobei im Bereich, der von dieser Isotherme IT eingeschlossen wird, kein Tauwasser geführt werden sollte, da es sonst einfriert.

Mit 2 ist eine Ablaufrinne bezeichnet in die Tauwasser des kalten Wärmetauschers des Kühlteils 50 fließt. Daher liegt der Wärmetauscher des Kühlteils 50 vorzugsweise oberhalb der Ablaufrinne 2.

Der Tauwasserablauf verläuft entlang der gestrichelten Linie T. Der Tauwasserablauf umfasst z.B. ein Rohr 1, dass außerhalb des Innenbehälters nach vorne verläuft, wie dies in Fig. 2 dargestellt ist.

Fig. 2 zeigt einen horizontalen Schnitt durch das Kühlteil 50, wobei die Rückwand nicht dargestellt ist.

Der Innenbehälter 4 des Kühlteils 50 weist eine Ablaufrinne 2 an der Rückwand auf. Der Innenbehälter 4 ist mit einer Außenwand 5, die als Blech ausgeführt ist, verbunden.

Zwischen dem Innenbehälter 4 und der Außenwand 5 ist ein Dämmraum vorhanden, in dem eine Vakuumwärmedämmung angeordnet ist.

Zwischen dem Innenbehälter 4 und der Außenwand 5 verläuft in horizontaler Richtung mit vertikaler Neigung ein erstes Rohr oder Schlauchstück 1 des Tauwasserablaufs. Das erste Rohr oder Schlauchstück 1 verläuft von der Ablaufrinne 2 nach vorne und verläuft am Innenbehälter 4 entlang.

An der vorderen Seite des Geräts weist das erste Rohr oder Schlauchstück 1 eine Biegung auf und endet in einer konischen Öffnung eines zweiten Rohrs oder Schlauchstücks 3, wobei das erste Rohr oder Schlauchstück 1 in die konische Öffnung gesteckt ist.

Das zweite Rohr oder Schlauchstück 3 verläuft in vertikaler Richtung entlang einer Umkantung der Außenwand 5 auf Höhe des Gefrierteils 60 und endet in einem Bodenbereich des Geräts 100.

Der in den Figuren gezeigte Verlauf des Tauwasserablaufs ist aus thermischen Gründen vorteilhaft, da durch den Verlauf des Tauwasserablaufs im Eckbereich der Außenwand 5 die Dämmung nicht geschwächt wird.

Bei der Herstellung des Geräts 100 wird die Außenwand 5 mit dem Innenbehälter 4 voll- oder teilautomatisiert gefügt, um Beschädigungen der Hochbarrierefolie prozesssicher zu vermeiden. Vorzugsweise weist der Tauwasserablauf daher eine automatisierbare Steckverbindung im Übergang von Innenbehälter 4 zur Außenwand 5 auf.

Es ist auch denkbar, den Tauwasserablauf in einer Kante des Innenbehälters 4 entlang nach unten zu führen. Dabei ist vorzugsweise dafür zu sorgen, dass der Tauwasserablauf im verbauten Zustand in unmittelbarer Nähe zur Außenwand 5 verläuft, da nur so sichergestellt ist, dass die Temperatur im Tauwasserablauf nicht unterhalb des Gefrierpunkts liegt.

Der Tauwasserablauf kann als einteiliges Bauteil ausgeführt sein. Im Bodenblech des Geräts 100 ist in diesem Fall eine Öffnung oder ein Ausschnitt vorzusehen, durch den der Tauwasserablauf verläuft und vorzugsweise direkt an eine Verdunstungsschale anschließt.

Vorzugsweise weist der Tauwasserablauf zumindest abschnittsweise einen thermischen Kontakt zur Außenwand 5 auf. Dies ist insbesondere relevant, wenn der Tauwasserablauf an dem Innenbehälter 4 nach unten verläuft. Es kann zum Beispiel durch im, vorzugsweise tiefgezogenen, Innenbehälter 4 angeordnete Strukturen der Verlauf des Tauwasserablaufs so gestaltet werden, dass dieser gegen eine Umkantung der Außenwand 5, in welche der Innenbehälter 4 einrastet gedrückt wird. Dazu ist vorzugsweise der auf der Kante des Innenbehälters 4 verlaufende Abschnitt des Tauwasserablaufs als Rohr 1 ausgeführt, um die Anzahl an nötigen Stützstellen so gering wie möglich zu halten.

Die Abstützung des Tauwasserablaufs kann auch durch Aufsteckteile oder dergleichen, wie Klammern, welche eine Fixierung des Rohrs 1 am Innenbehälter 4 ermöglichen erfolgen.

Um die steckbare Verbindung zu einem an der Außenwand verlaufenden Abschnitt des Tauwasserablaufs automatisch vornehmen zu können ist vorzugsweise vorgesehen, dass die Verbindung zwischen dem an dem Innenbehälter 4 verlaufenden Abschnitt des Tauwasserablaufs und dem in der Kante der Außenwand 5 verlaufendem Abschnitts des Tauwasserablaufs automatisch fügbar ist. Dazu kann vorgesehen sein, dass sich der außenwandseitige Teil des Tauwasserablaufs im Bereich der Steckverbindung konisch öffnet, so dass beim Stecken zum einen eine Einfädelschräge als Toleranzausgleich besteht und zum anderen die nötige Dichtigkeit bezüglich Wasseraustritt gewährleistet ist. Die Fügerichtung der beiden Teile des Tauwasserablaufs kann dabei senkrecht zueinander sein, entsprechend der Fügerichtung des Innenbehälters 4 und der Außenwand 5.

Der außenwandseitige konisch aufgehende Teil des Tauwasserablaufs kann über eine Struktur in der Außenwand 5 gestützt werden. Dadurch ist es möglich, dass eine weichere Struktur, zum Beispiel ein Schlauch eingesetzt wird. Der innenbehälterseitige Teil ist dann vorzugsweise ein Kunststoffrohr, welches im Fügebereich mit dem Innenbehälter 4, z.B. durch Klammern oder auf dem Innenbehälter vorgehaltenen Stützstrukturen, verbunden ist.

## Patentansprüche

1. Kühl- und/oder Gefriergerät, vorzugsweise Mehrzonen-Kühl- und/oder Gefriergerät mit Vakuumwärmedämmung, mit mindestens einem Korpus mit mindestens einem Innenbehälter, mindestens einem Verdampfer, mindestens einer Türdichtung und mindestens einem Tauwasserablauf, wobei der Tauwasserablauf zumindest einmal durch den Bereich der Dichtungsebene verläuft, **dadurch gekennzeichnet, dass** das Gerät mindestens eine Außenwand umfasst, wobei der Tauwasserablauf zumindest abschnittsweise zwischen dem Innenbehälter und der Außenwand angeordnet ist und zumindest abschnittsweise an dem Innenbehälter und/oder an der Außenwand verläuft.

2. Kühl- und/oder Gefriergerät nach Anspruch 1, **dadurch gekennzeichnet, dass** der Innenbehälter oder die Außenwand eine, vorzugsweise vertikal verlaufende, Kante oder Umkantung aufweist und der Tauwasserablauf zumindest abschnittsweise in, an und/oder im Bereich der Kante oder Umkantung verläuft, wobei die Kante oder Umkantung vorzugsweise in einem vorderen Bereich des Geräts angeordnet ist.

3. Kühl- und/oder Gefriergeräte nach Anspruch 1 oder 2, **dadurch gekennzeichnet, dass** der Tauwasserablauf einen Schlauch und/oder ein Rohr umfasst, wobei der Schlauch und/oder das Rohr vorzugsweise zumindest teilweise aus Kunststoff bestehen.

4. Kühl- und/oder Gefriergerät nach einem der vorhergehenden Ansprüche, **dadurch gekennzeichnet, dass** der Tauwasserablauf mit einem Sieb ausgeführt ist, um ein Verstopfen des Tauwasserablaufs zu verhindern, wobei das Sieb vorzugsweise an einer Position angeordnet ist, die an oder vor dem Einlass des Schlauches oder Rohres gemäß Anspruch 3 liegt.

5. Kühl- und/oder Gefriergerät nach einem der vorhergehenden Ansprüche, **dadurch gekennzeichnet, dass** der Tauwasserablauf zumindest abschnittsweise in einem thermischen Kontakt zu der Außenwand steht und/oder dass die Außenwand vorzugsweise ein Metallblech umfasst.

6. Kühl- und/oder Gefriergerät nach einem der vorhergehenden Ansprüche, **dadurch gekennzeichnet, dass** das Gerät Mittel aufweist, welche derart ausgebildet und vorzugsweise an der Außenwand und/oder am Innenbehälter und am Tauwasserablauf, angeordnet sind, dass der Tauwasserablauf zumindest abschnittsweise an die Außenwand und/oder den Innenbehälter gedrückt wird.

7. Kühl- und/oder Gefriergerät nach einem der vorhergehenden Ansprüche, **dadurch gekennzeichnet, dass** der Tauwasserablauf eine, vorzugsweise automatisiert, steckbare Verbindung aufweist.

8. Kühl- und/oder Gefriergerät nach einem der vorhergehenden Ansprüche, **dadurch gekennzeichnet, dass** der Tauwasserablauf einen ersten und einen zweiten Teil umfasst, wobei der erste Teil eine konische Öffnung umfasst, die derart ausgebildet ist, dass der zweite Teil in die Öffnung einfädeln kann.

9. Kühl- und/oder Gefriergerät nach Anspruch 8, **dadurch gekennzeichnet, dass** der erste Teil zumindest abschnittsweise an der Außenwand angeordnet ist und der zweite Teil zumindest abschnittsweise an dem Innenbehälter angeordnet ist.

10. Kühl- und/oder Gefriergerät nach einem der vorhergehenden Ansprüche, **dadurch gekennzeichnet, dass** der Tauwasserablauf zumindest abschnittsweise von einem hinteren Bereich des Geräts zu einem vorderen Bereich des Geräts verläuft und dabei ein Gefälle aufweist.

11. Kühl- und/oder Gefriergerät nach einem der vorhergehenden Ansprüche, **dadurch gekennzeichnet, dass** der Tauwasserablauf mit einer, vorzugsweise in einem hinteren Bereich des Geräts angeordneten Ablaufrinne verbunden ist, wobei die Ablaufrinne und der Tauwasserablauf derart verbunden sind, dass Tauwasser aus der Ablaufrinne in den Tauwasserablauf fließen kann.

12. Kühl- und/oder Gefriergerät nach einem der vorhergehenden Ansprüche, **dadurch gekennzeichnet, dass** der Tauwasserablauf nicht durch die Vakuumwärmedämmung verläuft und/oder dass der Tauwasserablauf zumindest abschnittsweise zwischen dem Innenbehälter oder der Außenwand und der Vakuumwärmedämmung angeordnet ist.
